# EUROPÄISCHE PATENTANMELDUNG

(11) **EP 0 402 470 A1**
(43) Veröffentlichungstag der Anmeldung: **19.12.1990**
(21) Anmeldenummer: 89903941.6
(22) Anmeldetag: 26.12.1988
(51) Int. Cl.: E21B 10/36

(54) **DREHSCHLAGBOHRWERKZEUG**

(71) Anmelder: VSESOJUZNY NAUCHNO-ISSLEDOVATELSKY INSTITUT TRANSPORTNOGO STROITELSTVA(TsNIIS), Moscow, 129329 (RU)
(72) Erfinder: FILATOV, Alexei Vladimirovich, Moscow, 129336 (SU); KRJUKOV, Georgy Mikhailovich, Moscow, 111020 (SU); ONOTSKY, Melis Ivanovich, Moscow, 113162 (SU); GLAZKOV, Jury Vasilievich, Moscow, 125206 (SU); TSARAPKIN, Viktor Vyacheslavovich, Moscow, 117313 (SU); YAKIMOV, Vadim Petrovich, Moscow, 129110 (SU); ZUBAREV, Nikolai Alexeevich, Sverdlovsk, 620141 (SU); CHUVILIN, Anatoly Mikhailovich, Moscow, 129323 (SU); DAIBOV, Sergei Viktorovich ul. Ju.Ichevoi, 193-83, Kyshtym, 456870 (SU)
(74) Vertreter: Nix, Frank Arnold
(86) Internationale Anmeldenummer: PCT/SU1988/000278
(87) Internationale Veröffentlichungsnummer: WO 1990/007626

(57) **Zusammenfassung**

Das Drehschlagbohrwerkzeug enthält einen in Drehung versetzbaren Körper (1) mit einem zur Zusammenwirkung mit einem Schlagwerk (3) dienen den Schaft (2). Auf der dem zu zerstörenden Gestein zugewandten Stirnfläche (4) des Körpers (1) sind gesteinzerstörende Elemente (5) in konzentrischen Kränzen angeordnet. In jedem Kranz ist jedes nachfolgende gesteinzerstörende Element (5) gegen das als Ableseanfang gewählte erste um einen Winkel versetzt ist, der sich bestimmt aus der Beziehung mit
i = 2,3...mₖ = Nummer jedes nachfolgenden gesteinzerstörenden Elementes in jedem Kranz;
P = beliebige ganze Zahl;
2b = Breite, (in m) einer Vertiefung, die durch einen einzelnen Eingriff des gesteinzerstörenden Elementes in die unberührte Bohrlochsohle gebildet wird,
k₁ = Faktor gegenseitiger Beeinflussung der benachbarten Zerstörungsvertiefungen wobei k₁ zwischen 1,0 und 3,0 liegt;
k₂ = Faktor für die Ausfüllung der Umfangszone der Bohrlochsohle mit Zerstörungsvertiefungen unter Berücksichtigung der Gesteinabspaltung, wobei k₂ zwischen 0,5 und 1,0 liegt;
rₙ = Halbmesser des mittleren Kreises des Umfangskranzes (in m);
mₙ = Anzahl der gesteinzerstörenden Elemente im Umfangskranz.

## Beschreibung

### Gebiet der Technik

Die vorliegende Erfindung betrifft die Bergbauindustrie und bezieht sich insbesondere auf ein Werkzeug zum Drehschlagbohren.

Am zweckmäßigsten wird die Erfindung zum Bohren von Sprenglöchern sowie Erdöl-, geologischen Erkundungs- und anderen Bohrlöchern verwendet.

### Zugrundeliegender. Stand der Technik

Bekannt ist ein Drehschlagbohrwerkzeug (Schweden, The metereater), - welches einen in Drehung versetzbaren Körper mit einem zur Zusammenarbeit mit einem Schlagwerk vorgesehenen Schaft und in Form von konzentrischen Kränzen auf der dem zu zerstörenden Gestein zugewandten Stirnfläche des Körpers angeordnete gesteinzerstörende Elemente enthält. Die Anzahl der letzteren in jedem Kranz, beginnend mit dem zweiten vom Mittelpunkt, ist proportional der Kranznummer.

In diesem Werkzeug ist ein weitbekanntes Schema der Anordnung der gesteinzerstörenden Elemente im Körper angewendet. Mit diesem Werkzeug kann man Bohrlöcher verschiedener Zweckbestimmung herstellen, wobei jedoch keine Möglichkeit gegeben ist, das Anordnungsschema der gesteinzerstörenden Elemente an die Eigenschaften des zu bohrenden Gesteins anzupassen, so daß es nicht gelingt, in einer Betriebsart mit kleinster Energieintensität zu bohren, bei der das größte Gesteinvolumen von der Bohrlochsohle durch eine Abspaltung des Gesteins abgelöst, die sich zur zusätzlichen freien Oberfläche der benachbarten, durch Zerstörung entstandenen Vertiefungen entwickelt. Darüber hinaus wird im Laufe des Bohrens die Kontaktfläche der gesteinzerstörenden Elemente mit dem Gestein infolge eines Abstumpfens dieser Elemente vergrößert, die spezifische Schlagenergie vermindert und somit die Bohreffektivität gesenkt.

Der Erfindung liegt die Aufgabe zugrunde, ein Drehschlagbohrwerkzeug mit einem solchen Anordnungsschema von gesteinzerstörenden Elementen und einer solchen Ausführung der Arbeitsflächen derselben zu schaffen, welche die Effektivität beim Bohren des Gesteins durch eine Betriebsart beträchtlich erhöhen, bei der eine große Abspaltung des Gesteins gewährleistet wird.

### Zweck der Erfindung

Die Erfindung bezweckt eine Erhöhung der Effektivität beim Bohren eines Gesteins durch eine Betriebsart, bei der eine grobe Abspaltung des Gesteins gewährleistet wird.

### Wesen der Erfindung

Der vorliegenden Erfindung liegt die Aufgabe zugrunde, ein Drehschlagbohrwerkzeug mit einer solchen Anordnungsschema von gesteinzerstörenden Elementen und einer solchen Ausführung der Arbeitsflächen derselben zu schaffen, welche das Erreichen des gestellten Ziels gewährleisten.

Die gestellte Aufgabe wird dadurch gelöst, daß in dem Drehschlagbohrwerkzeug, das einenin Drehung versetzbaren Körper mit einem zur Zusammenarbeit mit einem Schlagwerk dienenden Schaft und in Form von konzentrischen Kränzen auf der dem zu zerstörenden Gestein zugewandten Stirnfläche des Körpers angeordnete gesteinzerstörende Elemente enthält, deren Anzahl in jedem Kranz, beginnend mit dem zweiten vom Mittelpunkt, der Kranznummer proportional ist, gemäß der Erfindung in jedem Kranz jedes nachfolgende gesteinzerstörende Element gegenüberdem als Ableseanfang gewähltenerstenum einen Winkel versetzt ist, der sich ermittelt zu mit
i = 2 , 3...mₖ = Nummer jedes nachfolgenden gesteinzerstörenden Elementes in jedem Kranz;
P = beliebige ganze Zahl;
2b = Breite (in m) einer Vertiefung, die durch einen einzelnen Eingriff des gesteinzerstörenden Elementes in die unberührte Bohrlochsohle gebildet wird,
k₁ = Faktor gegenseitiger Beeinflussung der benachbarten Zerstörungsvertiefungen, wobei k₁ zwischen 1,0 und 3,0 liegt;
k₂ = Faktor für die Ausfüllung der Umfangszone der Bohrlochsohle mit Zerstörungsvertiefungen unter Berücksichtigung der Gesteinabspaltung, wobei k₂ zwischen 0,5 und 1,0 liegt;
rₙ = Halbmesser des mittleren Kreises des Umfangskranzes (in m);
mₙ = Anzahl der gesteinzerstörenden Elemente im Umfangskranz.

Physikalisch ist der Faktor k₁ gegenseitiger Beeinflussung das Verhältnis der Breite einer Zerstörungsvertiefung, die beim Eingriff (Eindringen ) des Werkzeuges in der Nähe einerbenachbarten Vertiefung unter Berücksichtigung der zwischen den Vertiefungen befindlichen Feste gebildet ist, zur Breite einer Vertiefung, die durch einen einzelnen Eingriff des Werkzeuges in die unzerstörte Bohrlochsohle gebildet ist, d.h. k₁=(2B - 2b)/2b (Fig. 1). Der Wertebereich für k₁ liegt in einem Intervall von 1 , 0 bis 3,0. Der untere Grenzwert (1,0) kennzeichnet die . Bildung einer einzelnen Zerstörungsvertiefung ohne Abspaltung der zwischen den Vertiefungen liegenden Feste zur benachbarten Vertiefung hin und ohne Bildung einer gemeinsamen Zerstörungsvertiefung, d.h. bei k_{1 =} (2B + 2b --2b)/2b = 1. Der obere Grenzwert charakterisiert einen höchstmöglichen Wert von k₁ für reale felsige Gebirgsgesteine. Für konkrete Gebirgsgesteinarten bei einer bekannten, auf ein gesteinzerstörendes Element entfallenden Schlagenergie und einer bekannten geometrischen Form seiner Arbeitsfläche wird k₁ auf experimentellen Wege ermittelt. Der Faktor k₂ , welcher die Sättigung der Umfangszone der Bohrlochsohle mit breiten Zerstörungsvertiefungen unter Berücksichtigung der Gesteinabspaltung bestimmt, charakterisiert den Teil der mittleren Kreislänge der Umfangszone der Bohrlochsohle welcher durch die Abspaltung zu den benachbarten Zerstörungsvertiefungen hin zerstört wird.

Der Wertebereich für k₂ liegt zwischen 0,5 und 1,0. Wird eine Vorbearbeitung des Gesteines unter Bildung von einzelnen Zerstörungsvertierungen mit anschließender Zerstörung der trapezförmigen Vorsprünge zwischen diesen Vertiefungen (es handelt sich um eine zweistufige Zerstörung) vorgenommen, so ist k₂ = 0,5. Hypothetisch kann man sich vorstellen, daß die ganze Kreislänge der Umfangszone der Bohrlochsohle durch die sich zu den benachbarten Zerstörungsvertiefungen hin entwickelnde Gesteinabspaltung zerstört wird. In diesem Fall ist k₂ = 1,0. Dem Anmelder sind Formeln und eine Methodik zur Berechnung von k₂ für jeden konkreten Fall bekannt.

Die Formel zur Ermittlung des Versetzungswinkel ei wurde wie folgt abgeleitet.

Zur völligen Ausfüllung der Umfangszone der Bohrlochsohle mit Zerstörungsvertiefungen, die durch die gesteinzerstörenden Elemente des Umfangskranzes gebildet werden, wird unter Berücksichtigung der Abspaltung des Gesteins zu den benachbarten Vertiefungen hin die Schlagzahl N in dieser Zone ermittelt zu
In Kenntnis der-Schlagzahl N

kann man einen optimalen Drehrvinkel ϕ zwischen aufeinanderfolgenden Eingriffen des Werkzeuges ins Gestein nach folgender Formel bestimmen:

Der optimale Drehwinkel ϕ legt einen Sektor der Borhlochsohle fest, gegen den (unter Berücksichtigung der Abspaltungserscheinung) bei einem Eingriff der m gesteinzerstörenden Elemente ins Gestein geschlagen werden kann.

Das in die Formel zur Ermittlung von (βᵢ eingesetzte Glied 1-1 m charakterisiert den Anteil des Bohrlochsohlensektors, gegen den jedes dieser gesteinzerstörenden Elemente schlägt (für den Umfangskranz gilt mₖ = mₙ). Der ganzzahlige P-Wert kennzeichnet, in welchem Sektor der Bohrlochsohle aus technologischen Überlegungen das betreffende gesteinzerstörende Element vorteilhafter anzuordnen ist.

Auf solche Weise erhält man eine Formel zur Ermittlung des Versetzungswinkels βᵢ aller nachfolgenden gesteinzerstörenden Elemente gegen das als Ableseanfang gewählte erste, und zwar:

Es ist theoretisch festgestellt und experimentell bestätigt worden, daß - wenn alle nachfolgenden gesteinzerstörenden Elemente in jedem Kranz gegen das als Ableseanfang gewählte erste um den durch den oben angeführten Ausdruck definierten Winkel versetzt sind-, beim Bohren ein Abgleiten des (i - 1) ten gesteinzerstörenden Elementes beim Eingriff desselben in die - in Drehrichtung gesehen - benachbarte Vertieffung erfolgt, die durch den vorhergehenden Eingriff des i-ten gesteinzerstörenden Elementes gebildet wurde. Dabei findet das Abgleiten sogar bei einem maximalen Schritt zwischen den benachbarten Eingriffen statt, der durch k₁ bestimmt wird. Beim Abgleiten ist ein intensiver Verschleiß der Schneidkante des gesteinzerstörenden Elementes seitens des unberührten Teils der Bohrlochsohle zu verzeichnen. In diesem Fall wird die Fläche verringert, an der das gesteinzerstörende Element stumpf wird, d.n. es erfolgt ein Selbstschargen der gesteinzerstörenden Elemente.

Es ist zweckmäßig, daß jedes gesteinzerstörende Element im Körper um s eine Längsachse drehbar angeordnet ist und eine Arbeitsfläche aufweist, die als Halbkugel ausgebildet ist.

Solch eine bauliche Ausführung der gesteinzerstörenden Elemente macht es möglich, die geometrische Form der Arbeitsfläche des gesteinzerstörenden Elementes und dessen Kontaktfläche mit dem zu zerstörenden Gestein während des Bohrens konstant zu halten, d.h. ein Selbstschärfen des Werkzeuges beim Bohren zu sichern.

Die Arbeitsfläche jedes gesteinzerstörenden Elementes kann als einseitiger Keil ausgebildet sein, bei dem die Richtung des Vektors der beim Eingriff ins Gestein entstehenden Reaktionskraft mit der des Drehvektors des Werkzeuges zusammenfällt.

Eine solche konstruktive Ausführung der Arbeitsfläche jedes gesteinzerstörenden Elementes ermöglicht bei einseitiger Drehung des Werkzeuges die Konstanthaltung der Form der Arbeitsfläche des gesteinzerstörenden Elementes (in Gestalt eines einseitigen Keils) und Kontaktfläche desselben mit dem Gestein, d.h. ein Selbs tscharfen der gesteinzerstörenden Elemente.

Für den Fall, daß das Werkzeug Drehungen in entgegengesetzten Richtungen ausführt, muß die Arbeitsfläche jedes gesteinzerstörenden Elementes einen doppelseitigen Keil darstellen. Dadurch wird ein Selbstschärfen des gesteinzerstörenden Elementes gewährleistet. In diesem Fall ist es wünschenswert, daß die Betriebszeit des Werkzeuges während der es im Uhrzeigersinn gedreht wird, gleich der Zeit ist, während der das Werkzeug entgegen dem Uhrzeigersinn umläuft.

Das vorgeschlagene Drehschlagbohrwerkzeug mit der erfindungsgemäßen Anordnungsschema von gesteinzerstörenden Elementen ermöglich es, durchschnittlich um 40% die mechanische Bohrgescnwindigkeit gegenüber dem. konventionellen Bohrwerkzeugtyp zu erhöhen, der mit gesteinzerstörenden Elementen ausgerüstet ist, die nach dem symmetrischen Schema angeordnet sind. Eine solche Erhöhung der mechanischen Bohrgeschwindigkeit ist dadurch möglich, daß das-erfindungsgemäße Werkzeug in einer Betriebsart mit kleinster Energieintensität arbeitet, bei der eine große Abspaltung des Gesteins erfolgt, die sich zur zusätzlichen freien Oberfläche benachbarter Zerstörungsvertiefungen hin entwickelt. Die konstruktive Ausführung des erfindungsgemäßen Werkzeuges ermöglicht die Aufrechterhaltung einer verhältnismäßig hohen Bohrgeschwindigkeit während der gesamten Arbeitsperiode des Werkzeuges durch Selbstschärfen der gesteinzerstörenden Elemente beim Bohren.

### Kurzbeschreibung der Zeichnungen

Die vorliegende Erfindung wird an Hand einer konkreten Ausführungsform unter Bezugnahme auf die beigelegten Zeichnungen näher erläutert. Es zeigten:
Fig. 1 eine schematische Darstellung, der Wechselwirkung eines gesteinzerstörenden Elementes mit dem Gestein in der Nähe einer Zerstörungsvertiefung, die durch den vorhergehenden Eingriff des Werkzeuges ins Gestein gebildet ist;
Fig. 2 ein erfindungsgemäßes Drehschlagbohrwerkzeug;
Fig. 3 ein gesteinzerstörendes Element, dessen Arbeitsfläche als doppelseitiger Keil ausgebildet ist;
Fig. 4 eine Anordnungsscnema von gesteinzerstörenden Elementen auf der Stirnfläche des Körpers des Werkzeuges

### Ausführungsform der Erfindung

Das erfindungsgemäße Drehschlagbohrwerkzeug enthält einenin Drehung versetzbaren Körper 1 (Fig. 2) mit einem zur Zusammenarbeit mit einem Schlagwerk 3 dienenden Schaft 2.

Auf der dem zu zerstörenden Gestein zugewandten Stirnfläche 4 des Körpers 1 sind gesteinzerstörende Elemente 5 in Form von konzentrischen Kränzen angeordnet. Die Anzahl von gesteinzerstörenden Elementen 5 in jedem Kranz , beginnend mit dem zweiter vom Mittelpunkt, ist dem Kranznummer proportional. Dabei kann die Form der gesteinzerstörenden Elemente 5 verschieden sein.

Ist jedes gesteinzerstörende Element 5 im Körper 1 um seine Längsachse drehbar angeordnet, dann ist die Arbeitsfläche a des Elementes 5 als Halbkugel ausgebildet. Dadurch wird es möglich, die geometrische Form der Arbeitsfläche α des gesteinzerstörenden Elementes 5 und dessen Kontaktfläche mit dem zu zerstörenden Gestein während des Bohrens konstant zu halten, d.h. ein Selbstschärfen des Werkzeuges zu sichern.

Denkbar ist im erfindungsgemäßen Werkzeug die Verwendung gesteinzerstörender Elemente 5, deren Arbeitsflähhe α' (Fig. 1) als einseitiger Keil ausgebildet ist. In diesem Fall muß man jedes gesteinzerstörende Element 5 im Körper 1 (Fig. 2) gegen eventuelle Verdrehungen im Laufe des Bohrens absichern und dieses Element in der Weise ausrichten, daß die beim Eingriff des einseitigen Keils und beim Abgleiten desselben entstandene Reaktionskraft des Gesteinmassivs mit der Richtung des Drehvektors des Werkzeuges zusammenfällt. Solch eine bauliche Ausführung des Werkzeuges ermöglicht auch ein Selbstschärfen der gesteinzerstörenden Elemente 5.

Es werden in dem Fall, daß das werkzeug vom Schlagwerk 3 eine reversierbare Drehung erhält, zur Gewährleistung eines Selbsfs tschärfens gesteinzerstörende Elemente 5 verwendet (Fig. 3), deren Arbeitsfläche a" als doppelseitiger Keil ausgebildet ist. Hierbei ist die Betriebszeit des Werkzeuges, während der es im Uhrzeigersinn gedreht wird, gleich der Arbeitszeit des Werkeuges , wahrend der es entgegen dem Uhrzeigersinn umläuft.

Um die Effektivitat beim Gesteinbohren durch eine Betriebsart, bei der eine grobe Abspaltung des Gesteins zu erhohen, erfolgt , muß in jedem Kranz jedes nachfolgende gesteinzerstörende Element 5 (Fig. 4) gegen das als _{A}blesean- fang gewählte erste um einen Winkel βᵢ versetzt sein, der sich nach der Beziehung bestimmt hierbei bedeuten:
i = 2, 3 ... mₖ die Nummer jedes nachfolgenden gesteinzerstörenden Elementes in jedem Kranz;
P eine beliebige ganze Zanl,
2b die Breite (in m ) der Vertiefung, die durch einen einzelnen Eingriff in die unzerstörte Bohrlochsohle gebildet wird,
k₁ einen Faktor gegenseitiger Beeinflussung der benachbarten Zerstörungsvertiefungen; k₁ liegt zwischen 1,0 und 3,0;
k₂ einen Faktor für die Ausfüllung der Umfangszone der Bohrlochsohle mit Zerstörungsvertiefungen unter Berücksichtigung der Gesteinabspaltung;
rₙ den Halbmesser (in m) des mittleren Kreises des Umfangsₖranzes;
mₙ die Anzahl von gesteinzerstörenden Elementen im Umfangskranz.

So kann beispielsweise beim Bohren von Bohrlöchern mit einem Durchmesser von 72 mm in Granit, dessen mechanische Eigenschaften durch k₁ = 2,0, 2b = 6.10-³m gekennzeichnet sind, ein Werkzeug mit in drei Kränzen angeordneten gesteinzerstörenden Element en 5 auf der Stirnfläche 3 des Körpers 1 benutzt werden.

Zur Errechnung der genannten Versetzungswinkel βᵢ nimmt man die Anzahl von gesteinzerstörenden Elementen 5 im ersten (Zentral-) Kranz gleich 1 an. Dann ist die Anzahl der gesteinzerstörenden Elemente 5 im zweiten und im dritten (Umfangs-) Kranz gleich:
m₂ = 1.2 = 2 bzw. m₃ = 1°3 = 3.

In jedem Kranz wählt man eines der gesteinzerstörenden Elemente 5 als Ableseanfang und berechnet den Versetzungswinkel βᵢ der nachfolgenden gesteinzerstörenden Elemente 5 gegen das erste. Dazu ermittelt man einen Faktor k₂, der die Ausfüllung der Umfangszone mit Zerstörungsvertiefungen unter Mitberücksichtigung der Gesteinabspaltung kennzeichnet. Bei dem obenangeführten Beispiel ist k = 0,677. Zur Ermittlung des versetzungswinkels β₂ des gesteinzerstörenden Elementes gegen das erste im Umfangskranz gibt man einen P-Wert vor, der gleich 3 angenommen ist. Außerdem berechnet man den Halbmesser des mittleren Kreises des Umfangskranzes, welcher sich ergibt zu rₙ = 31·10⁻³m. Dann findet man nach der bekannten Beziehung, daß B₂ = 2,62 rad = 150° ist.

Zur Ermittlung des Versetzungswinkels β₃ des dritten gesteinzerstörenden Elementes 5 gegen das erste im Umfangskranz nimmt man P=6 an. Dann ist β₃ = 5,24 rad ≅ ≅ 300°. Ähnlich berechnet man auch den Versetzungswinkel B₄ des zweiten gesteinzers törenden Elementes 5 im zweiten (Zentral-) Kranz. Dieser WinKel ist ca. 157,5° gleich. Also ist ein Schema gewählt, nach dem die gesteinzerstörenden Elemente 5 auf der Stirnseite 4 des Körpers 1 angeordnet sein müssen.

Das Drehschlagbohrwerkzeug arbeitet wie folgt.

Man stellt das Werkzeug mit dem vorgeschlagenen Anordaungsschema von gesteinzerstörenden Elementen 5 aufs Gebirgsgestein an der Stelle auf , wo das .

Bohren von Bohrlöchern vorgesehen ist. Den Schaft 2 (Fig. 3) befestigt man im Schlagwerk 3, das Schlagimpulse auf den Körper 1 überträgt und eine Drehung dieses Körpers mit gleichzeitigen Vorschub desselben zur Bohrlochsohle hin ausführt. Die Drehzahl des Werkzeuges ist ausgehend von der Schlagimpulsfrequenz gewählt. Solch eine Drehzahl des Werkzeuges sichert einen Eingriff (Eindringen) des i-ten gesteinzerstörenden Elementes 5 ins Gestein (in Drehrichtung gesehen) vor der Zerstörungsvertiefung, die durch den vorhergehenden Eingriff des (i-1)-ten gesteinzerstörenden Elementes 5 gebildet ist.

Dabei wird wenn die Arbeitsfläche α und a' (Fig.1) der gesteinzerstörenden Elemente 5 als Halbkugel bzw. einseitiger Keil ausgebildet ist, durch das Schlagwerk 3 (Fig. 2) eine einseitige Drehung des werkzeuges ausgeführt. Ist aber die Arbeitsfläche a" (Fig. 3) der gesteinzerstörenden Elemente 5 als doppelseitiger Keil ausgebildet, so führt das Schlagwerk 3 (Fig. 2) eine reversierbare Drehung des Werkzeuges aus, wobei die Zeit, wahrend der das Bohrloch bei der Drehung des Werkzeuges im Uhrzeigersinn gebohrt wird, gleich der Zeit ist, die für das Bohren des Bohrloches bei der Drehung des Werkzeuges entgegen dem Uhrzeigersinn in Anspruch genommen wird.

Unter der Wirkung der Schlagimpulse dringen die gesteinzerstörenden Elemente 5 ins Gestein ein. Dabei nimmt jedes gesteinzerstörende Element 5 eine Zerstörung des Gesteins im Bereich seines Kranzes vor, und alle Elemente 5 zusammen zerschlagen die gesamte Fläche der Bohrlochsohle. Dank dem gewahlten Anordnungsschema der gesteinzerstörenden Elemente 5 (Fig. 1) nach der Erfindung findet ein Abgleiten des (i-1)-ten gesteinzerstörenden Elementes 5 in die Zerstörungsvertiefungen statt, die durch das Eindringen des i-ten gesteinzerstörenden Elementes 5 gebildet sind, so daß ein Selbstscharfen dieser Elemente erfolgt.

### Gewerbliche Anwendbarkeit

Am zweckmäßigsten ist die Erfindung zum Bohren von Sprenglöchern sowie Erdöl-, geologischen Er_{K}undungs-und anderen Bohrlöchern anzuwenden.

## Patentansprüche

1. Drehschlagbohrwerkzeug, enthaltendeinen in Drehung versetzbaren Körper (1) mit einem zur Zusammenwirkung mit einem Schlagwerk (3) dienenden Schaft (2) und in Form von konzentrischen Kränzen auf der dem zu zerstörenden Gestein zugewandten Stirnfläche (4) des Körpers (1) angeordnete gesteinzerstörende Elemente (5), deren Anzahl in jedem Kranz, beginnend mit dem zweiten vom Mittelpunkt, der Kranznummer proportional ist, dadurch gekennzeiehnet, daß in jedem Kranz jedes nachfolgende gesteinzerstörende Element (5) gegen das als Ableseanfang gewahlte erste um einen Winkel (ß.) versetzt ist, der sich ermittelt zu mit
i = 2,3...mₖ = Nummer jedes nachfolgenden gesteinzerstörenden Elementes in jedem Kranz;
P = beliebige ganze Zahl;
2b = Breite einer Vertiefung (in m), die durch einen einzelnen Eingriff des gesteinzerstörenden Elementes in die unzerstörte Bohrlochsohle gebildet ist;
k₁ = Faktor gegenseitiger Beeinflussung der benachbarten Zerstörungsvertiefungen, der zwischen 1,0 und 3,0 liegt;
k₂ = Faktor für die Ausfüllung der Umfangszone der Bohrlochzone mit Zerstörungsvertiefungen unter Berücksichtigung der Gesteinabspaltung, der zwischen 0,5 und 1,0 liegt;
r = Halbmesser des mittleren Kreises des Umfangskranzes (in m);
mₙ = Anzahl der gesteinzerstörenden Elemente im Umfangskranz.

2. Drehschlagbohrwerkzeug nach Anspruch 1, dadurch gekennzeichnet , das jedes gesteinzerstörendes Element (5) im Körper um seine Längsachse drehbar angeordnet ist und eine Arbeitsfläche (a) aufweist, die als Halbkugel ausgebildet ist.

3. Drehschlagbohrwerkzeug nach Anspruch 1, dadurch gekennzeiehnet, αaß jede Arbeitsfläche ( a' ) jedes gesteinzerstörenden Elementes (5) einen einseitigen Keil darstellt, bei dem die Richtung des Vektors der beim Eingriff ins Gestein entstehenden Reaktionskraft mit der des Drehvektors des Werkzeuges zusammenfällt.

4. DrehschlagbohrwerKzeug nach Anspruch 1, dadurch gekennzeichnet , daß die Arbeitsfläche ( a" ) jedes gesteinzerstörenden Elementes (5) als doppelseitiger Keil ausgebildet ist.
